# EUROPÄISCHE PATENTSCHRIFT

(11) **EP 0 067 413 B1**
(45) Veröffentlichungstag und Bekanntmachung des Hinweises auf die Patenterteilung: **19.12.1984**
(21) Anmeldenummer: 82105047.3
(22) Anmeldetag: 09.06.1982
(51) Int. Cl.: B22C 9/00, B22C 15/22, B22C 21/00, F16L 55/24

(54) **Vorrichtung für die Herstellung von Giessformen**
Device for producing moulds
Dispositif pour la fabrication de moules

(30) Priorität: 12.06.1981 DE 3123363
(43) Veröffentlichungstag der Anmeldung: 22.12.1982
(73) Patentinhaber: Heinrich Wagner Sinto Maschinenfabrik GmbH, 57334 Bad Laasphe (DE)
(72) Erfinder: Grolla, Herbert, D-5928 Laasphe (DE)
(74) Vertreter: Glawe, Delfs, Moll & Partner

## Beschreibung

Die Erfindung betrifft eine Vorrichtung für das Vakuumformverfahren zur Herstellung von Gießformen aus bindemittelfreier feuerfester Hinterfüllmasse, die zwischen Folien eingeschlossen und durch im Inneren der Hinterfüllmasse erzeugten Unterdruck verfestigt ist, mit einem Formkasten, der in mindestens einer Wand einen Unterdrucksammelkanal aufweist, und mindestens einer in dem die Hinterfüllmasse aufnehmenden Formhohlraum des Formkastens angeordneten Unterdruckleitung, die an den Unterdrucksammelkanal angeschlossen ist und auf ihrem Umfang verteilte Evakuierungsöffnungen aufweist.

Eine Vorrichtung dieser Art ist z. B. aus der DE-C3-2 248 968 bekannt. Der Formkasten besteht aus einem rahmenförmigen Gebilde, in dessen einer Seitenwand ein Unterdrucksammelkanal angeordnet ist mit einem Anschluß für die Verbindung mit einer Unterdruckquelle, z. B. einer Vakuumpumpe. An diesen Unterdrucksammelkanal sind Unterdruckleitungen einseitig fest angeschlossen, die sich durch den die Hinterfüllmasse aufnehmenden Raum erstrecken. Auf ihrem Umfang weisen diese Unterdruckleitungen eine Vielzahl von Öffnungen auf, über die die in der Hinterfüllmasse enthaltene Luft evakuiert werden kann. Diese Öffnungen sind jedoch so klein, daß die körnige Hinterfüllmasse nicht in die Unterdruckleitungen eindringen kann.

Diese mit den Wandungen der Vorrichtungen fest verbundenen Unterdruckleitungen bilden somit mit der Vorrichtung ein starres Ganzes, so daß die Anordnung dieser Unterdruckleitungen dem jeweiligen Gußstück angepaßt sein müssen. Dies bedingt, daß in einer Vorrichtung nur ganz bestimmt geformte Gußstücke herstellbar sind, was eine nicht unbeträchtliche Lagerhaltung notwendig macht. Des weiteren hat es sich jedoch in der Praxis herausgestellt, daß die fest mit der Vorrichtung verbundenen Unterdruckleitungen bei der rauhen Betriebsart in den Gießereien häufig beschädigt werden. Dies bedeutet, daß die Siebflächen auf dem Umfang der Unterdruckleitungen beschädigt werden. Diese Beschädigungen haben zur Folge, daß Hinterfüllmasse aus der Gießform abgesaugt wird und über den Unterdrucksammelkanal in die Vakuumpumpe gelangen kann. Die Folge ist, daß nicht nur Beschädigungen im Unterdrucksystem auftreten können, sondern daß die Gießform infolge des mangelnden Unterdrucks in der Hinterfüllmasse ihre Form nicht beibehält, so daß das Gußstück außer Toleranz gerät. Falls die Beschädigungen an den Unterdruckleitungen nicht bemerkt werden, kann es sogar vorkommen, daß flüssiges Metall aus der Gießform abgesaugt wird, was nicht nur zur Beschädigung der Gießform, sondern auch zu schweren Unfällen führen kann. Auch wenn die Beschädigungen der Unterdruckleitungen festgestellt werden, so ist das Auswechseln derselben zeit- und kostenaufwendig.

Aus DE-U-8 029 438 ist ein Formkasten für das Vakuumformverfahren bekannt, dessen Unterdruckleitungen mit gelochten Metallstreifen abgedeckt und dadurch vor der von der Metallschmelze ausgehenden und über die Hinterfüllmasse übertragenen Hitze besser geschützt sind und daher eine längere Lebensdauer haben. Ein Austausch ist daher weniger oft nötig und wird außerdem dadurch erleichtert, daß jede Unterdruckleitung an einem Ende in einen an der Formkastenwand vorgesehenen Schraubstutzen eingeschraubt und an ihrem anderen Ende in einem Rohrstutzen des Formkastens lose geführt ist. Nach wie vor besteht aber die Gefahr, daß bei einer Beschädigung der Unterdruckleitungen, insbesondere bei einem Durchschmoren des ihre Öffnungen abdeckenden Drahtgeflechts, Hinterfüllmasse in das Unterdrucksystem gesaugt werden kann. Außerdem ist die Anordnung der Unterdruckleitungen im Formkasten durch die fest montierten Schraub- und Rohrstutzen unveränderlich vorgegeben und kann nicht an Größe und Form des jeweiligen Gußstücks angepaßt werden.

Der Erfindung liegt die Aufgabe zugrunde, eine Vorrichtung der eingangs genannten Art so auszubilden, daß auch bei Beschädigung der Unterdruckleitungen ein Eindringen von Hinterfüllmasse und flüssigem Material in das Unterdrucksystem der Vorrichtung verhindert ist und somit mögliche Beschädigungen der Vorrichtung, des Vakuumsystems wie auch Unfälle ausgeschlossen sind und daß die in der Vorrichtung enthaltenen Unterdruckleitungen leicht auswechselbar bzw. ihre Anordnung veränderbar ist.

Diese Aufgabe wird erfindungsgemäß dadurch gelöst, daß der Unterdruckkanal durch eine Siebfläche zum Formhohlraum hin geöffnet ist und daß die Unterdruckleitung an mindestens einer Stirnseite ebenfalls mit einer Siebfläche versehen und derart in den Formkasten eingelegt ist, daß ihre Siebfläche der Siebfläche des Formkastens in einem den Eintritt von Hinterfüllmasse erlaubenden Abstand gegenübersteht.

Eine erfindungsgemäße Vorrichtung hat somit in der Hinterfüllmasse eingebettete Unterdruckleitungen, die keine mechanische Verbindung zu den Seitenwänden der Vorrichtung aufweisen. Die Unterdruckleitungen selber sind allseitig geschlossen und weisen sowohl an ihren Stirnflächen als auch an ihren Umfangsflächen Siebflächen auf, über die die in der Hinterfüllmasse enthaltene Luft eingesogen werden kann. Diese Unterdruckleitungen werden lose in die Hinterfüllmasse eingelegt, wobei die Siebflächen der Unterdruckleitungen den Siebflächen in den Wänden des Formkastens gegenüberliegen. Da die Unterdruckleitungen kürzer sind als der Abstand gegenüberliegender Siebflächen, verbleibt zwischen den Siebflächen der Vorrichtung und den Siebflächen der Unterdruckleitungen ein Abstand, der mit Hinterfüllmasse ausgefüllt wird. Die in der Hinterfüllmasse liegenden Unterdruckleitungen werden somit unter Zwischenschaltung einer definierten Schicht von Hinterfüllmasse an das Unterdrucksystem der Vorrichtung angekoppelt.

Der Vorteil dieser Maßnahme besteht zum einen darin, daß auch bei Beschädigung der Unterdruckleitungen keine Hinterfüllmasse in das Unterdrucksystem der Vorrichtung eindringen kann. Das gleiche gilt für die flüssige Schmelze. Es kann somit schlimmstenfalls nur eintreten, daß eine beschädigte Unterdruckleitung durch die eindringende Hinterfüllmasse oder gegebenenfalls auch durch die Schmelze ausgefüllt wird und damit ihre Funktion verliert. Durch die lose Ankoppelung der Unterdruckleitung an das Unterdrucksystem der Vorrichtung ist in jedem Fall weitergehender Schaden verhindert.

Sollte irgendeine Unterdruckleitung beschädigt sein, so kann diese, da keine mechanischen Anschlüsse vorhanden sind, einfach aus der Vorrichtung herausgenommen werden. Ein weiterer Vorteil besteht darin, daß durch die lose Anordnung der Unterdruckleitungen in der Vorrichtung diese an den aus gießereitechnisch zweckmäßigsten Stellen verlegt werden können. Dies bedeutet andererseits, daß eine erfindungsgemäße Vorrichtung für unterschiedliche Gießformen geeignet ist.

Die Unterdruckleitungen können ohne jegliche Befestigung in der Vorrichtung verlegt werden. Vorteilhaft ist es jedoch, die Unterdruckleitungen auf an den die Siebflächen aufweisenden Seitenwänden angeordneten Auflagern abzulegen, die vorteilhaft Abstandselemente aufweisen, mit deren Hilfe der Abstand der Stirnflächen der Unterdruckleitungen von den Siebflächen bestimmt ist. Vorteilhaft werden die Unterdruckleitungen auf den Auflagern mit Hilfe von Schnellbefestigungen in Form von federnden Laschen gehalten.

Für eine optimale Ankoppelung der Unterdruckleitungen an die Unterdruckkanäle im Inneren der Seitenwände der Vorrichtung sind die Enden der Unterdruckleitungen trompetenförmig aufgeweitet, so daß der Querschnitt der stirnseitigen Siebfläche größer ist als der Querschnitt der sonstigen Unterdruckleitung.

Weitere vorteilhafte Ausgestaltungen der Erfindung gehen aus den Ansprüchen in Verbindung mit Beschreibung und Zeichnung hervor.

Ein Ausführungsbeispiel der Erfindung ist im folgenden anhand der Zeichnung näher beschrieben, in dieser zeigen :
Figur 1 einen Querschnitt durch eine erfindungsgemäße Vorrichtung, aufgesetzt auf ein Modell und
Figur 2 einen Längsschnitt durch die in Fig. 1 gezeigte Vorrichtung.

Die in den Fig. 1 und 2 dargestellte erfindungsgemäße Vorrichtung 1 besteht aus einem rechteckigen, an seiner Unter- und Oberseite offenen Formkasten 2, in dessen Seitenwänden ein umlaufender Unterdrucksammelkanal 3 angeordnet ist. Zum Inneren der Vorrichtung 1 ist dieser Unterdrucksammelkanal an zwei gegenüberliegenden Seiten 5, 6 über eine Siebfläche 4 geöffnet. An den Siebflächen 4 sind mehrere Auflager 7 angebracht, die zur Aufnahme einer Unterdruckleitung 8 dienen. Die Länge dieser Unterdruckleitung 8 ist etwas geringer als der Abstand der beiden gegenüberliegenden Siebflächen 4. Dies bedeutet, daß zwischen jeder Siebfläche 4 und der Stirnseite 9 der Unterdruckleitung 8 sich ein Zwischenraum ausbildet, der beim Einfüllen von Hinterfüllmasse 10 in die Vorrichtung 9 mit Hinterfüllmasse ausgefüllt ist.

Zur Einstellung eines definierten Abstandes zwischen den Stirnflächen 9 der Unterdruckleitung 8 und den Siebflächen 4 der Seitenwände 5, 6 sind die Auflager 7 stufenförmig ausgebildet und bilden einen Anschlag 11 für die Unterdruckleitung 8, so daß diese in ihrem Abstand zu den Siebflächen 4 fixiert ist. Oberhalb jedes Auflagers 7 ist eine federnde Lasche 12 angeordnet, die über das Ende der Unterdruckleitung 8 greift und diese gegen das Auflager 7 preßt. Hierdurch ist die Unterdruckleitung 8 in der Vorrichtung 1 auch in lotrechter Richtung fixiert, so daß auch Rüttelbewegungen zur Verdichtung der Hinterfüllmasse 10 diese nicht innerhalb der Vorrichtung 1 verschieben.

Die Unterdruckleitung 8, die auf ihrer gesamten Umfangsfläche Evakuierungsöffnungen aufweist, ist an ihren beiden Enden trompetenförmig ausgebildet, so daß die an ihren Stirnflächen ausgebildeten Siebflächen 13 einen größeren Querschnitt aufweisen als der Querschnitt der übrigen Unterdruckleitung 8. Hierdurch ist eine bessere Ankoppelung der Unterdruckleitung 8 an den Unterdrucksammelkanal 3 in der Vorrichtung 1 gegeben. Dieser Unterdrucksammelkanal 3 ist mit einem Anschluß 14 versehen, über den der Unterdruckkanal an eine Unterdruckquelle, z. B. eine Vakuumpumpe, anschließbar ist.

In Fig. 1 ist die erfindungsgemäße Vorrichtung 1 auf eine Modellplatte 16 aufgesetzt, die ein Modell 15 trägt. Die Modellplatte 16 ist wiederum mit einem Unterdruckkanal 17 versehen, der über einen Anschluß 18 an eine nicht weiter dargestellte Unterdruckquelle anschließbar ist. Der Unterdruckkanal 17 ist über Bohrungen 19 mit der Oberseite der Modellplatte verbunden, so daß die auf die Modellplatte aufgelegte Folie 20 an die Modellplatte und das Modell angesogen wird. Zur weiteren Herstellung einer Gießform wird anschließend bei eingesetzten Unterdruckleitungen 8 Hinterfüllmittel über die noch freie Oberseite der Vorrichtung 1 eingefüllt und gegebenenfalls mittels eines Rüttlers vorverdichtet. Anschließend wird eine Deckfolie 21 auf die Vorrichtung 1 aufgelegt und der Innenraum der Vorrichtung über den Unterdrucksammelkanal 3 und die Evakuierungsleitungen 8 evakuiert. Die Ankopplung der Unterdruckleitung 8 an den Unterdrucksammelkanal 3 erfolgt über eine zwischen den beiden Siebflächen 4 und 13 der Vorrichtung bzw. der Unterdruckleitung 8 befindliche dünne Schicht aus Hinterfüllmasse. Die Dicke dieser Hinterfüllmasseschicht wird durch den Abstand der beiden Siebflächen 4 und durch die Länge der Unterdruckleitung 8 bestimmt.

Nach dem Verfestigen der Hinterfüllmasse 10 wird der Unterdruck in der Unterdruckleitung 17 der Modellplatte 16 aufgehoben, so daß nunmehr die Vorrichtung 1 von der Modellplatte 16 abgehoben werden kann. Die andere Gießformhälfte wird in gleicher Weise hergestellt und der Abguß erfolgt nach Zusammensetzen der beiden Gießformhälften zu einer Gießform.

Tritt bei einer erfindungsgemäßen Vorrichtung ein Defekt an der Unterdruckleitung 8 auf, so daß Hinterfüllmittel 10 oder aber auch flüssige Schmelze in die Unterdruckleitung 8 eindringen kann, so ist als maximaler Schaden zu erwarten, daß die betreffende Unterdruckleitung den entsprechenden Bereich der Gießform nicht mehr evakuieren kann. Dies ist in der Regel nicht von wesentlicher Bedeutung, denn die benachbarten Unterdruckleitungen 8 oder aber die stirnseitigen Siebflächen 4 können die Aufgabe der ausgefallenen Unterdruckleitung 8 zumindest überwiegend übernehmen. Wenn im Gegensatz hierzu bei einer konventionellen Vorrichtung Hinterfüllmittel oder aber auch Schmelze in die Unterdruckleitung 8 eingedrungen wäre, so hätte dies zur Folge gehabt, daß auch der Unterdrucksammelkanal 3 mit Hinterfüllmasse oder mit Schmelze ausgefüllt worden wäre, so daß der gesamte Unterdruck in der Hinterfüllmasse aufgehoben worden wäre. Die Folge wäre ein großer Schaden und die Gefahr eines Unfalls.

Beschädigte Unterdruckleitungen 8 sind bei einer erfindungsgemäßen Vorrichtung sehr einfach auszuwechseln, da diese, sofern überhaupt mechanische Halterungen in der Vorrichtung vorgesehen sind, lediglich durch einfache Klemmvorrichtungen gehalten sind. Das Auswechseln der Unterdruckleitungen ist somit mit wenigen Handgriffen möglich.

## Patentansprüche

1. Vorrichtung für das Vakuumformverfahren zur Herstellung von Gießformen aus bindemittelfreier feuerfester Hinterfüllmasse, die zwischen Folien eingeschlossen und durch im Inneren der Hinterfüllmasse erzeugten Unterdruck verfestigt ist, mit einem Formkasten (2), der in mindestens einer Wand (5, 6) einen Unterdrucksammelkanal (3) aufweist, und mindestens einer in dem die Hinterfüllmasse (10) aufnehmenden Formhohlraum des Formkastens angeordneten Unterdruckleitung (8), die an den Unterdrucksammelkanal (3) wirkungsmäßig angeschlossen ist und auf ihrem Umfang verteilte Evakuierungsöffnungen aufweist, dadurch gekennzeichnet, daß der Unterdruckkanal (3) durch eine Siebfläche (4) zum Formhohlraum hin geöffnet ist und daß die Unterdruckleitung (8) an mindestens einer Stirnseite (9) ebenfalls mit einer Siebfläche (13) versehen und derart in den Formkasten (2) eingelegt ist, daß ihre Siebfläche (13) der Siebfläche (4) des Formkastens (2) in einem den Eintritt von Hinterfüllmasse erlaubenden Abstand gegenübersteht.

2. Vorrichtung nach Anspruch 1, dadurch gekennzeichnet, daß der Formkasten (2) in mindestens zwei gegenüberliegenden Seitenwänden Unterdrucksammelkanäle (3) aufweist, die zum Inneren des Formkastens (2) über je eine Siebfläche (4) geöffnet sind und daß zwischen je zwei gegenüberliegenden Siebflächen (4) Unterdruckleitungen (8) eingelegt sind, deren Länge etwas kleiner als der Abstand der gegenüberliegenden Siebfläche ist und die an ihren beiden Stirnseiten (9) über je eine Siebfläche (13) verschlossen sind.

3. Vorrichtung nach Anspruch 1 oder 2, dadurch gekennzeichnet, daß die Enden der Unterdruckieitungen (8) trompetenförmig aufgeweitet ausgebildet sind.

4. Vorrichtung nach einem der Ansprüche 1 bis 3, dadurch gekennzeichnet, daß an den die Siebflächen (4) aufweisenden Innenwänden des Formkastens (2) Auflager (7) für die Unterdruckleitungen (8) angebracht sind.

5. Vorrichtung nach Anspruch 4, dadurch gekennzeichnet, daß die Auflager (7) als Distanzelemente wirkende Anschläge (11) für die Einstellung eines definierten Abstandes zwischen den Siebflächen (4) des Formkastens (2) und den Siebflächen (13) jeder Unterdruckleitung (8) aufweisen.

6. Vorrichtung nach einem der Ansprüche 1 bis 5, dadurch gekennzeichnet, daß oberhalb der Auflager (7) Befestigungselemente (12) für die Unterdruckleitungen (8) angebracht sind.

7. Vorrichtung nach Anspruch 6, dadurch gekennzeichnet, daß die Befestigungselemente aus federnden Laschen (12) bestehen.

## Claims

1. Apparatus for the vacuum-forming process for producing casting moulds from refractory backfill material free of binding agent, which is contained between sheets and which is consolidated by vacuum created inside the backfill material, with a mould box (2) which in at least one wall (5, 6) has a vacuum manifold (3) and at least one vacuum duct (8) which is arranged in the mould cavity of the mould box receiving the backfill material (10), which is operatively connected to the vacuum manifold (3) and has evacuation openings spaced apart on its periphery, characterised in that through a screen surface (4) the vacuum manifold (3) is open towards the mould cavity, and in that at at least one end face (9) the vacuum duct (8) is likewise provided with a screen surface (13) and is so disposed in the mould box (2) that its screen surface (13) lies opposite the screen surface (4) of the mould box (2) at a distance which allows the admission of backfill material.

2. Apparatus according to Claim 1, characterised in that in at least two opposing side walls the mould box (2) has vacuum manifolds (3) which are open towards the interior of the mould box (2) via a respective screen surface (4), and in that between two respective opposing screen surfaces (4) there are disposed vacuum ducts (8), the length of each of which is slightly less than the distance apart of the opposing screen surfaces and which are closed at their two end faces (9) via a respective screen surface (13).

3. Apparatus according to Claim 1 or 2, characterised in that the ends of the vacuum ducts (8) are flared in trumpet-like manner.

4. Apparatus according to one of Claims 1 to 3, characterised in that supports (7) for the vacuum ducts (8) are arranged on the inner walls of the mould box (2) having the screen surfaces (4).

5. Apparatus according to Claim 4, characterised in that the supports (7) have abutments (11) acting as spacing elements for the setting of a definite distance between the screen surfaces (4) of the mould box (2) and the screen surfaces (13) of each vacuum duct (8).

6. Apparatus according to one of Claims 1 to 5, characterised in that securing elements (12) for the vacuum ducts (8) are provided above the supports (7).

7. Apparatus according to Claim 6, characterised in that the securing elements comprise resilient tongues (12).

## Revendications

1. Dispositif utilisable dans le procédé de moulage par le vide pour la fabrication de moules de coulée à partir d'une matière réfractaire de tamponnage exempte de liant, qui est incluse entre des feuilles minces et est rendue compacte par une dépression produite à l'intérieur de la matière de tamponnage, dispositif qui comprend un châssis (2) comportant, dans l'une au moins de ses parois (5, 6), un conduit collecteur de dépression (3), et une conduite de dépression (8) au moins qui est disposée dans la cavité du châssis recevant la matière de tamponnage (10), qui est raccordée fonctionnellement au conduit collecteur de dépression (3) et qui présente des ouvertures de mise sous vide réparties sur sa circonférence, caractérisé en ce que le conduit collecteur de dépression (3) s'ouvre dans la cavité de moulage à travers une surface de tamisage (4) et en ce que la conduite de dépression (8) est également munie d'une surface de tamisage (13) sur l'une au moins de ses faces frontales (9) et est placée dans le châssis (2) de telle manière que sa surface de tamisage (13) soit située en face de la surface de tamisage (4) du châssis à une distance permettant l'introduction de matière de tamponnage.

2. Dispositif selon la revendication 1, caractérisé en ce que le châssis (2) présente, dans au moins deux parois latérales opposées, des conduits collecteurs de dépression (3) qui s'ouvrent à l'intérieur du châssis (2) à travers une surface de tamisage (4) chacun, et en ce qu'il est placé, entre les deux surfaces de tamisage opposées (4), des conduites de dépression (8) dont la longueur est un peu plus petite que la distance entre les surfaces de tamisage opposées et qui sont fermées, sur chacune de leurs deux faces frontales (9), par une surface de tamisage (13).

3. Dispositif selon la revendication 1 ou 2, caractérisé en ce que les extrémités des conduites de dépression (8) sont réalisées avec une forme s'élargissant en trompette.

4. Dispositif selon l'une quelconque des revendications 1 à 3, caractérisé en ce qu'il est disposé, sur les parois latérales du châssis (2) qui comportent les surfaces de tamisage (4), des supports (7) pour les conduites de dépression (8).

5. Dispositif selon la revendication 4, caractérisé en ce que les supports (7) comportent des butées (11) servant d'éléments d'écartement pour la fixation d'une distance définie entre les surfaces de tamisage (4) du châssis (2) et les surfaces de tamisage (13) de chaque conduite de dépression (8).

6. Dispositif selon l'une quelconque des revendications 1 à 5, caractérisé en ce que des éléments de fixation (12) pour les conduites de dépression (8) sont disposés au-dessus des supports (7).

7. Dispositif selon la revendication 6, caractérisé en ce que les éléments de fixation sont constitués par des pattes à ressort (12).
